# EUROPÄISCHE PATENTSCHRIFT

(11) **EP 0 872 616 B1**
(45) Veröffentlichungstag und Bekanntmachung des Hinweises auf die Patenterteilung: **06.06.2007**
(21) Anmeldenummer: 98106851.3
(22) Anmeldetag: 15.04.1998
(51) Int. Cl.: E05F 5/12

(54) **Zweiflügelige Tür in Vollpanikausrüstung**
Double winged door with complete anti-panic features
Porte à deux vantaux avec caractéristiques d'anti-paniques complètes

(30) Priorität: 15.04.1997 DE 29706789 U
(43) Veröffentlichungstag der Anmeldung: 21.10.1998
(73) Patentinhaber: Schörghuber Spezialtüren GmbH & Co. Betriebs-KG, D-84539 Ampfing (DE)
(72) Erfinder: Molterer, Helmut, 84559 Kraiburg (DE)
(74) Vertreter: Kastel, Stefan

(56) Entgegenhaltungen:
- AT-B- 403 400
- DE-A- 3 150 669
- DE-A- 3 533 689

## Beschreibung

Die Erfindung betrifft eine zweiflügelige Tür mit den Merkmalen des Oberbegriffs des beigefügten Patentanspruchs 1. Eine solche Tür ist aus der DE 3150669 A1 bekannt.

Zweiteilige Türen mit Gehflügel und Standflügel sind bekannt, vorzugsweise in der Ausbildung als Feuer- oder Rauchschutztüren, aber auch in anderen Fällen, in denen es auf ein selbsttätiges Schließen der Tür aus anderen Gründen ankommt bzw. wünschenswert ist. Dabei wird von einer sogenannten Türschließfolgeeinrichtung Gebrauch gemacht, die jedem der Türflügel zugeordnet einen Türschließer umfaßt, welche beiden Türschließer derart in Abhängigkeit voneinander arbeitend gesteuert werden, daß bei Übergang der Tür von der Offen- in die Schließstellung immer zuerst der Standflügel in die Schließstellung gelangt, bevor der Gehflügel in diese übergeht. Dies geschieht regelmäßig dadurch, daß der Gehflügel in einem Restschwenkbereich vor der Schließstellung angehalten oder derart deutlich verzögert wird, daß der Standflügel an dem gegebenenfalls bis dahin voreilenden Gehflügel in die Schließstellung gelangt, bevor der Gehflügel diesen Restschwenkweg zurücklegt. Dadurch wird die korrekte Schließstellung dahin erreicht, daß die Schlagleiste des Standflügels und diejenige des Gehflügels bzw. ein an dieser vorgesehener Mittelfugenfalz die Flügelblätter beider Türflügel zwischen sich aufnehmen.

Türschließfolgeeinrichtungen sind im Bereich der Oberkante der Türflügelblätter und der oberen Zarge angeordnet, in aufwendigerer Ausgestaltung auch derart in den Oberkantenbereich der Türblätter eingesetzt, daß der optische Eindruck der Türflügelblätter geschont wird.

Zweiflügelige Türen dieser in Rede stehenden Art dienen vornehmlich in Ausbildung als Feuer- oder Rauchschutztür aber auch als Windfang, Einbrechschutz oder dgl. dem Abschluß einer Passage, die als Fluchtweg dient. Dabei ist die Tür so angeordnet, daß sie bei Aufstoßen durch flüchtende Personen nach außen aufschwenkt. Im Panikfalle ist die sonst übliche Folge des Öffnens zuerst des Gehflügels und nachher, jedenfalls nacheilend des Standflügels nicht mehr sicherzustellen, sondern es ist davon auszugehen, daß der Standflügel vor dem Gehflügel einer Aufstoßkraft ausgesetzt wird. Dann aber besteht die Gefahr, daß die einander zugewandten Stirnflächen der beiden Türflügelblätter kollidieren und das beabsichtigt schnelle Aufschwenken der Tür beeinträchtigen. In Vollpanikausrüstung ist eine solche Tür daher über die Türschließfolgeeinrichtung hinaus mit einem Mitnehmer hebel ausgerüstet, der im Falle einer zuerst auf den Standflügel ausgeübten Aufschwenkkraft von diesem aus den Gehflügel derart mitnimmt, daß dieser gleichzeitig und vorzugsweise zunehmend voreilend geöffnet wird, bis die Flügel nicht mehr einer gegenseitigen Behinderung unterliegen. Da bei Rückschwenken in die Schließstellung sichergestellt sein muß, daß der Standflügel zuerst und erst danach der Gehflügel in die Schließstellung gelangt, muß der Standflügel gegebenenfalls an dem zu diesem Zwecke von der Schließfolgeeinrichtung angehaltenen oder gebremsten Gehflügel vorbei bewegt werden können, weshalb der Mitnehmerhebel bei Verschwenken des Standflügels in die Schließlage und Passieren an dem Gehflügel vorbei seinerseits durch Angriff an diesem verschwenkt wird, bis der Standflügel genügend weit in die Schließlage vorbewegt ist, daß der Mitnehmerhebel von seinem Angriff an dem Gehflügel befreit in seine Bereitschaftslage an dem Standflügel zurück verschwenken kann, woraufhin erst der Gehflügel den Rest der Verschwenkbewegung in die Schließstellung ausführt.

Solche Mitnehmerhebel werden in bisheriger Ausführung über ein Beschlagelement an der dem Fluchtweg zugewandten, also in Fluchtrichtung gesehenen Breitseite des Standflügelblattes angeordnet und greifen mit einer Rolle an der in gleiche Richtung weisenden Breitfläche des Gehflügelblattes an. Dadurch wird die ästhetische Erscheinung der Türflügel aus dieser Richtung gesehen beeinträchtigt, bei furnierten Türen ergeben sich darüber hinaus häßliche Druckbahnen des Rollenlaufweges.

Aus der DE 35 33 689 A1 ist ein Schließfolgeregler für eine zweiflüglige Tür bekannt, bei dem ein Mitnehmerhebel durch eine Rückstellfeder vorgespannt ist.

Die eingangs erwähnte DE 31 50 669 A1 zeigt eine Tür mit den Merkmalen des Oberbegriffs des Patentanspruchs 1, bei der ein Mitnehmerhebel an dem Falz eines Türflügels abgestützt wird. Dies ist jedoch nur möglich, wenn die Tür einen Falz aufweist und dieser Falz eine ausreichende Stabilität gewährleistet, wobei ein solcher Fall auch aus optischen Gründen nicht immer wünschenswert ist.

Der Erfindung liegt die Aufgabe zugrunde, eine Tür der eingangs genannten Art in ihrem optischen Erscheinungsbild zu verbessern.

Diese Aufgabe wird durch eine Tür mit den Merkmalen des Patentanspruchs 1 gelöst. Vorteilhafte Ausgestaltungen sind Gegenstand der Unteransprüche.

Erfindungsgemäß ist der Mitnehmerhebel an der Oberkante der Türflügel angeordnet und im Hinblick auf den geringen Luftspalt zwischen der Türblattoberkante und dem im Schließzustand parallel verlaufenden oberen Zargenholm entsprechend flach ausgebildet

Der flach ausgebildete Mitnehmerhebel erscheint in Fluchtrichtung gesehen praktisch nicht mehr im Blickfeld des Betrachters auf die Türbreitseite, da er im Fugenbild zwischen den Türblättern und deren Oberkante zur benachbarten horizontalen Zarge hin praktisch nicht mehr störend erscheint, was auch für die andere Breitseite der Tür gilt, insbesondere wenn diese mit einem diese Fuge abdeckenden Falz versehen ist. Der zur Oberkante der Türflügelblätter flach verlaufende Mitnehmerhebel könnte um ein geringes in diese Oberkante eingelassen sein, in bevorzugter Ausführung verläuft er jedoch zur Gänze unmittelbar angrenzend an diese Oberkante in der Fuge zwischen dieser und dem benachbarten horizontalen Zargenholm. Die senkrecht zu der Achsrichtung der Schwenkachsen der Türblätter verlaufende Drehachse des Mitnehmerhebels könnte um ein Geringes über die Oberkante des Standflügels hinaus in Richtung des Gehflügels angeordnet und von einem Tragteil gehalten sein, in besonders bevorzugter Ausführung ist diese Drehachse des Mitnehmerhebels jedoch im Standflügelblatt selbst angeordnet, vorzugsweise in einem schaftförmigen Element gehalten, das von der Oberkante des Standflügelblattes her in dessen Inneres eingelagert ist.

Erfindungsgemäß ist das dem Gehflügel abgewandte Ende des zweiarmigen Mitnehmerhebels mit einem nach unten abragenden Vorsprung versehen, der in der Bereitstellungslage des Mitnehmerhebels im oberen Randbereich der im Panikfluchtfall der aufschwenkenden Druckbelastung ausgesetzten Breitseite des Standflügels abgestützt ist.

Weiterhin ist erfindungsgemäß der dem Gehflügel zugewandte Endbereich des zweiarmigen Mitnehmerhebels mit einer nach unten abragenden Anlaufschulter versehen, die als Mitnehmerausbildung im oberen Randbereich der bei Aufschwenken zurückweichenden Breitseite des Gehflügelblattes angreift und den Gehflügel in Richtung Öffnen verschwenkt, wenn der Standflügel vor den Gehflügel im Panikfall aufgestoßen wird.

In wiederum bevorzugter Ausführung ist die Anlaufschulter im Angriffsbereich am Randbereich der Breitseite des Gehflügels großflächig anliegend ausgebildet und/oder dieser Randbereich mit einer streifenförmigen Angriffsbahn ausgerüstet, die die Reibung an der Anlaufschulter verringert und gegenüber dieser Reibung beständig ist.

Die Ausgestaltung des Mitnehmerhebels mit Vorsprung und Anlaufschulter ermöglichen dessen Fertigung aus einem Winkelprofil, das grundsätzlich aus Kunststoff, vorzugsweise aber aus Stahl oder Edelstahl besteht und je nach Anordnung unverändert in dieser Gestalt den Mitnehmerhebel bilden kann. Je nach baulichen Verhältnissen, Gewichtsbetrachtungen und dgl. wird in bevorzugter Ausführung die Schenkelausbildung zwischen Vorsprung und Anlaufschulter entfernt.

Der Mitnehmerhebel ist zur Sicherstellung der Einnahme seiner Bereitstellungslage, in der der Vorsprung als Anschlagausbildung an dem Randbereich des Standflügelblattes anliegt und damit der Kniehebel in Schließstellung der Tür in Richtung der aufeinanderfolgenden Oberkanten der Türflügel verläuft, federbelastet ausgebildet, was auf vielerlei Weise geschehen kann. Im Sinne eines möglichst ungestörten Erscheinungsbildes der Tür greift eine entsprechende Feder vorzugsweise aufgenommen in dem schaftförmigen Element an der Drehachse des Hebels oder dem Hebel selbst an und ist anderen Endes an dem Türblatt selbst bzw. dem Element abgestützt; eine solche Feder ist vorzugsweise als Spiral- oder Torsionsfeder ausgebildet.

Um ein Voreilen des Gehflügels im Fall des panikbedingten Aufstoßens des Standflügels sicherzustellen, kann je nach Lage der Drehachse der dem Gehflügel zugewandte bzw. an diesem angreifende Hebelarm des Mitnehmerhebels länger sein als der entgegengesetzt von der Drehachse abstrebende Hebelarm, der an dem Standflügel abgestützt ist.

Die Erfindung wird anhand des in der Zeichnung wiedergegebenen Ausführungsbeispieles nachfolgend näher erläutert. Es zeigen:
- Figur 1: in Prinzipdarstellung zwei Draufsichten auf eine zweiflügelige Tür einmal in der Stellung bei Aufschwenken durch Angriff an den Standflügel und zum anderen im Zuge eines Endwinkelbereiches der Verschwenkung in den Schließzustand;
- Figur 2: eine auf den oberen freien Eckbereich des Standflügels nebst Mitnehmerhebel beschränkte perspektivische Ansicht;
- Figur 3: einen vertikalen, senkrecht zur Breitfläche gesehenen Schnitt an der Stelle der Drehachse des Mitnehmerhebels durch den Standflügel.

Figur 1 zeigt in zwei Darstellungen den Gehflügel 1 und den Standflügel 2 mit dem Gehflügelblatt 3 und dem Standflügelblatt 4, den Gehflügel ausgerüstet mit einer Drückergarnitur 7 und den Standflügel mit dem Mitnehmerhebel 10, der drehbar um die parallel zu den Schwenkachsen der Angeln 5 verlaufenden Drehachse 12 ist. Das obere Bild zeigt das Aufschwenken der beiden Türflügel durch entsprechende Pfeile symbolisiert aus der Schließ- in die Öffnungsstellung, wobei für den Panikfall vorausgesetzt ist, daß die Aufschwenkkraft in den Standflügel eingeleitet wird. In noch später näher dargestellter Weise ist der Mitnehmerhebel 10 dabei in seiner Verschwenklage um die Drehachse 12 herum in der gezeichneten Stellung durch Anschlag an dem Randbereich der bei Aufschwenken zurückweichenden Breitseite 19 des Standflügelblattes 4 gehalten und greift mit seiner Anlaufschulter 16 an den seitlichen Randbereich der in Schwenkrichtung zurückweichenden Breitseite 18 des Gehflügelblattes 3 an, wodurch der Gehflügel 1 hinsichtlich seiner Aufschwenkbewegung durch das Aufschwenken des Standflügels 2 mitgenommen wird. Dies geschieht aus der Schließstellung zunehmend voreilend, wie dies die Figur erkennen läßt. Die Anlaufschulter 16 des Mitnehmerhebels 10 greift dabei gleitend im Randbereich der Breitseite 18 des Gehflügelblattes 3 an, wobei dieser Gleitangriff durch entsprechend abgerundete Ausbildung der Anlaufschulter 16 und/oder des betroffenen Randbereiches schonend ausgestaltet ist.

Die untere Darstellung zeigt die Türflügelblätter 1 und 2 in der Phase des Verschwenkens in die Schließstellung, in der der Gehflügel 1 durch die nicht dargestellte Türschließfolgeeinrichtung hinsichtlich seines Zuschwenkens abgebremst bzw. angehalten ist, während der Standflügel 2 - insoweit nacheilend - in Richtung des dortigen Pfeiles hinsichtlich seiner dem Gehflügel 1 zugewandten Stirnseite 9 an der Stirnseite 8 des Gehflügels 1 vorbeigeführt wird, wobei der dem Gehflügel 1 zugewandte längere Hebelarm 13 des Mitnehmerhebels 10 an dem Stirnseitenbereich des Gehflügels 1 anschlägt und um seine Drehachse 12 gegen die gering gehaltene Rückstellkraft einer Feder ausweichend verschwenkt, wobei sich der Anschlag des kürzeren Hebelarmes 14 am Randbereich der Breitseite 19 des Standflügelblattes 4 abhebt. Nach Passieren des Standflügels 2 an dem Gehflügel 1 soweit vorbei, daß der Hebelarm 13 des Mitnehmerhebels 10 außer Eingriff mit dem Stirnseitenbereich des Gehflügels 1 gelangt, verschwenkt der Mitnehmerhebel 10 unter der gespeicherten Kraft der nicht dargestellten Feder in seine Bereitstellungslage zurück, in der der kürzere Hebelarm 14 in Anlage am Randbereich der Breitseite 19 des Standflügels 2 gelangt. Nach Übergang in den vollständigen Schließzustand ist somit die Tür für ein Aufschwenken im Panikfall bereit. Die Verschwenklage des Mitnehmerhebels 10 in der unteren Darstellung - Übergang in die Schließstellung der Tür - ist hinsichtlich der Verschwenklage schematisiert wiedergegeben.

Die Teildarstellung auf den oberen Eckbereich des der zugehörigen Angel abgewandten Teils des Standflügels 2 zeigt die Anordnung des flachen Mitnehmerhebels 10 in der Bereitstellungslage, in der der Flachteil des Mitnehmerhebels 10 unmittelbar benachbart breitflächig parallel zur Oberkante 11 des Standflügelblattes 4 verläuft und sich geradlinig über die Schließfuge zwischen den Türblättern in der Schließstellung hinweg in den Bereich oberhalb der Oberkante 21 (Figur 1) des nicht dargestellten Gehflügels erstreckt. Der Mitnehmerhebel 10 ist um eine Drehachse 12 schwenkbar gelagert, die im vorliegenden Falle - Figur 3 - in einem schaftförmigen Element 17 gehalten ist, das von der Oberkante 11 des Standflügelblattes 4 her gesehen parallel zur Schwenkachse der Angeln 5 - Figur 1 - in das Innere des Standflügelblattes 4 eingreifend eingesetzt ist. Die Drehachse 12 mit Element 17 ist dabei nahe der dem Gehflügel 1 zugewandten Stirnseite 9 des Standflügelblattes 4 angeordnet.

Der Mitnehmerhebel 10 ist im Endbereich seines kürzeren, dem Standflügel 2 zugeordneten Hebelarm 14 mit einem seitlichen Vorsprung 15 versehen, der nach unten abragt und in der dargestellten, durch Beaufschlagung einer im Bereich der Drehachse 12 angeordneten, nicht dargestellten Feder an dem oberen Randbereich der Breitseite 19 des Standflügelblattes 4 anliegt, an der bei Panik die Aufschwenkkraft des Flüchtenden angreift, und befindet sich damit in der Bereitschaftsstellung vorbereitend für den Panikfall. In von der Drehachse 12 abgewandten Endbereich des in Richtung auf den Gehflügel 1 abragenden Hebelarms 13 des Mitnehmerhebels 10 ist in gleicher Weise seitlich nach unten abragend eine Anlaufschulter 16 abgebogen, die - wie im Zusammenhang mit Figur 1 geschildert - dem Angriff am oberen Randbereich der auf der gleichen Seite wie die Breitseite 19 angeordneten Breitseite 18 des Gehflügelblattes 3 dient, falls bei Panik der Standflügel früher als der Gehflügel beaufschlagt wird.

Die dargestellte Ausführung der Tür ist mit einer über die Stirnseite 9 des Standflügelblattes 4 vorragenden Schlagleiste 20 versehen, während auf der gegenüberliegenden Seite der Gehflügel einen Falzvorsprung - Figur 1 - derart aufweist, daß im Schließzustand der Tür der Mittelfugenspalt zwischen den einander zugewandten Stirnseiten der Türflügel an beiden Türbreitseiten abgedeckt ist. Im übrigen kann die Tür insgesamt mit einem nach oben vorstehenden Falz 22 versehen sein.

Der aus Figur 2 perspektivisch ersichtliche Mitnehmerhebel 10 mit seinen nach unten ragenden Abkantungen - Vorsprung 15 und Anlaufschulter 16 - läßt sich fertigungstechnisch einfach aus einem Abschnitt eines Rechtwinkelprofiles gewinnen, in dem man den Schenkelbereich des Winkelprofils zwischen dem Vorsprung 15 und der Anlaufschulter 16 entfernt.

Figur 3 zeigt einen Schnitt durch den Eckbereich gemäß Figur 2 vertikal und senkrecht zu den Breitseiten des Standflügelblattes 4 durch die Drehachse 12 des Mitnehmerhebels 10 in Zuordnung zu dem oberen Zargenholm 23 des benachbarten Zargenbereiches. Der nicht geschnitten dargestellte Mitnehmerhebel verläuft flach und eng benachbart zu der Ober kante 11 des Standflügelblattes 4 in dem zwischen dieser Oberfläche und der im Schließzustand angrenzenden Wandung des oberen Zargenholmes 23 gebildeten Luftspaltes 25. Der Vorsprung 15 und die Anlaufschulter 16 sind einer Anschlagdichtung 24 zugewandt bzw. greifen drückend an dieser an, die in einem entsprechenden Anschlagbereich des oberen Zargenholms 23 ausgebildet ist.

Wie insbesondere Figur 3 erkennen läßt, tritt der gesamte Mitnehmerhebel insbesondere im geschlossenen Türzustand an den Breitflächen der Tür nicht in Erscheinung und ermöglicht daher eine optisch ansprechende, beispielsweise mit nicht unterbrochenem Edelfurnier versehene Ausgestaltung der Türbreitseiten.

### Bezugsziffernliste

- 1: Gehflügel
- 2: Standflügel
- 3: Gehflügelblatt
- 4: Standflügelblatt
- 5: Angeln
- 6: Zargenrahmen
- 7: Drückergarnitur
- 8: Stirnseite v. 3
- 9: Stirnseite v. 4
- 10: Mitnehmerhebel
- 11: Oberkante v. 4
- 12: Drehachse
- 13: Hebelarm zu 1
- 14: Hebelarm zu 2
- 15: Vorsprung (Anschlagausbildung)
- 16: Anlaufschulter (Mitnehmerausbildung)
- 17: schaftförmiges Element
- 18: Breitseite v. 3
- 19: Breitseite v. 4
- 20: Schlagleiste
- 21: Oberkante v. 3
- 22: Falz
- 23: oberer Zargenholm
- 24: Anschlagdichtung
- 25: Luftspalt

## Patentansprüche

1. Zweiflügelige Tür, insbesondere Feuer- oder Rauchschutztür, in Vollpanikausrüstung mit einer an beiden Türflügeln angreifenden Türschließfolgeeinrichtung, in den Oberkantenbereich der Türflügel (1, 2) eingebaut, um mit einem Mitnehmerhebel (10), der an dem Standflügel (2) um eine parallel zur Flügelschwenkachse (5) verlaufende Drehachse (12) schwenkbar gelagert ist, der sich in Schwenkebene erstreckt, der mit einem vom Standflügel (2) zum Gehflügel (1) abragenden Ende im Panik-Aufschwenkfall des Standflügels (2) an dem Gehflügel (1) diesen vorbeieilend mitnehmend angreift, der in Bereitschaftsstellung mit einer Anschlagausbildung (15) an dem Standflügel (2) abgestützt ist und der bei Übergang beider Türflügel (1, 2) unter Beaufschlagung durch die Türschließfolgeeinrichtung in den Türschließzustand bei Anschlag an dem Gehflügel (1) verschwenkt und nach Passieren des Gehflügels (1) in seine Lage an der Anschlagausbildung (15) zurückverschwenkt, wobei der Mitnehmerhebel (10) an der Oberkante (11, 21) der Türflügel (1, 2) angeordnet und im Hinblick auf den geringen Luftspalt (25) zwischen der Türblattoberkante (11, 21) und dem im Schließzustand parallel verlaufenden oberen Zargenholm (23) entsprechend flach ausgebildet ist, **dadurch gekennzeichnet,**
**dass** der Mitnehmerhebel (10) zweiarmig ausgeführt ist,
**dass** der dem Gehflügel (1) abgewandte Endbereich des zweiarmigen Mitnehmerhebels (10) einen nach unten abragenden Vorsprung (15) aufweist, der als besagte Anschlagausbildung im oberen Randbereich der im Panikfluchtfall druckbelasteten Breitseite (19) des Standflügelblattes (4) angreift und
**dass** der dem Gehflügel (1) zugewandte Endbereich des zweiarmigen Mitnehmerhebels (10) eine nach unten abragende Anlaufschulter (16) aufweist, die als Mitnehmerausbildung im oberen Randbereich der im Panikfluchtfall druckbelasteten Breitseite (18) des Gehflügelblattes (3) angreift.

2. Tür nach Anspruch 1, **dadurch gekennzeichnet, dass** der Mitnehmerhebel (10) oberhalb der Oberkante (11) des Standflügelblattes (4) angeordnet ist.

3. Tür nach Anspruch 1 oder 2, **dadurch gekennzeichnet, dass** die Drehachse (12) des Mitnehmerhebels (10) im Standflügelblatt (4) angeordnet ist.

4. Tür nach Anspruch 3, **dadurch gekennzeichnet, dass** die Drehachse (12) in einem schaftförmigen Element (17) gehalten ist, das von der Oberkante (11) des Standflügelblattes (4) her in dessen Inneres eingelagert ist.

5. Tür nach einem der Ansprüche 1 bis 4, **dadurch gekennzeichnet, dass** der Mitnehmerhebel (10) in Richtung auf seine Abstützung an der Anschlagausbildung (15) federbelastet ist.

6. Tür nach einem der Ansprüche 1 bis 5, **dadurch gekennzeichnet, dass** die Anlaufschulter (16) im Angriffsbereich abgerundet ausgebildet und/oder im Randbereich der Breitseite (18) des Gehflügelblattes (3) eine streifenförmige Gleitzone aus reibwiderstandsfähigem Werkstoff vorgesehen ist.

7. Tür nach einem der Ansprüche 1 bis 6, **dadurch gekennzeichnet, dass** der Mitnehmerhebel (10) aus einem Rechtwinkelprofil, insbesondere aus Stahl, gefertigt ist.

8. Tür nach einem der Ansprüche 4 bis 7, **dadurch gekennzeichnet, dass** zwischen dem Mitnehmerhebel (10) und dem Standflügelblatt (4) bzw. dem die Drehachse (12) aufnehmenden Element (17) eine Spiralfeder oder eine Torsionsfeder angeordnet ist.

9. Tür nach einem der Ansprüche 3 bis 8, **dadurch gekennzeichnet, dass** der von der Drehachse (12) abragende Hebelarm (13) des Mitnehmerhebels (10) länger ausgebildet ist als dessen entgegengesetzt abragender Hebelarm (14).

## Claims

1. Double winged door, particularly fire and/or smoke protection door, with complete anti-panic features, comprising a door closing following device engaging on both door wings and installed in the upper edge portion of the door wings (1, 2), and a driving lever (10) which is supported on the fixed wing (2) for pivoting about an axis of rotation (12) extending parallel to the wing pivoting axis (5), which extends in the pivoting plane, which when the fixed wing (2) is swung open in the case of panic is applied by an end thereof projecting from the fixed wing (2) towards the walking wing (1) against the walking wing (1) while moving past the same and driving the same, which in the ready position is supported by means of a stopper construction (15) against the fixed wing (2), and which on transition of both door wings (1, 2) pivots under the load of the door closing following device in the closed position of the door upon abutment against the walking wing (1) and after passage of the walking wing (1) pivots back to its position on the stopper construction (15), said driving lever (10) being arranged on the upper edge (11, 21) of the door wings (1, 2) and being formed correspondingly flat with regard to the small air gap (25) between the door leaf upper edge (11, 21) and the upper horizontal frame member (23) extending parallel in the closed position,
**characterized in**
**that** said driving lever-(10) is formed as double-arm lever,
**that** the end portion of the double-arm driving lever (10) directed away from the walking wing (1) includes a downwardly protruding projection (15) which as the said stopper construction engages in the upper rim portion of the broadside (19) of the fixed wing door leaf (4) to which pressure is applied in the case of panic,
and **that** the end portion of the double-arm driving lever (10) facing the walking wing (1) includes a downwardly projecting stop shoulder (16) which as a driver formation engages in the upper rim portion of the broadside (18) of the walking wing leaf (3) which is pressure-loaded in the case of panic.

2. Door according to claim 1, **characterized in**
**that** the driving lever (10) is arranged above the upper edge (11) of the fixed wing leaf (4).

3. Door according to claim 1 or 2, **characterized in**
**that** the axis of rotation (12) of the driving lever (10) is arranged in the fixed wing leaf (4).

4. Door according to claim 3, **characterized in**
**that** the axis of rotation (12) is supported in a shaft-like element (17) which is supported therein from the upper edge (11) of the fixed wing leaf (4).

5. Door according to one of the claims 1 to 4, **characterized in**
**that** the driving lever (10) is spring-loaded in the direction of its support on the stopper construction (15).

6. Door according to any one of the claims 1 to 5, **characterized in**
**that** the stop shoulder (16) is formed rounded in the engagement portion and/or that in the rim portion of the broadside (18) of the walking wing (3) a strip-like sliding zone from a friction-resisting material is arranged.

7. Door according to any one of the claims 1 to 6, **characterized in**
**that** the driving lever (10) is made of a right angled profile, particularly from steel.

8. Door according to any one of the claims 4 to 7, **characterized in**
**that** between the driving lever (10) and the fixed wing leaf (4) or the element (17) receiving the axis of rotation (12) a spiral spring or a torsion spring is arranged.

9. Door according to one of the claims 3 to 8, **characterized in**
**that** the lever arm (13) of the driving lever (10) projecting from the axis of rotation (12) is formed with a longer length than its oppositely projecting lever arm (14).

## Revendications

1. Porte à deux vantaux, en particulier une porte coupe-feu et/ou fumées, avec caractéristiques d'anti-paniques complètes, avec un moyen à poursuite de fermeture de porte qui s'applique sur les deux vantaux et est installé dans la zone du bord supérieur des vantaux (1, 2), et avec un levier d'entraînement (10), qui est logé sur le vantail de base (2) d'une manière pivotante autour d'un axe de rotation (12) s'étendant d'une manière parallèle à l'axe de pivotement du vantail (5), qui s'étend dans le plan de pivotement, qui lors d'une pivotement d'ouverture du vantail de base (2) en cas d'une panique s'applique par l'extrémité faisant saillie du vantail de base (2) vers le vantail de passage (1) sur le vantail de passage (1) en défilant devant et entraînant ledit vantail de passage (1), qui dans une position en attente est supporté sur le vantail de base (2) par une configuration de butée (15), et qui lors de la transition des deux vantaux (1, 2), sous l'influence du moyen à poursuite de fermeture de porte, est pivoté dans l'état de fermeture de la porte lors de l'arrêt sur le vantail de passage (1) et est ramené d'une manière pivotante dans sa position sur la configuration butée après le passage du vantail de passage (1), le levier d'entraînement (10) étant prévu au bord supérieur (11, 21) des vantaux (1, 2) et ayant une forme correspondante plate en vue de la fente d'aération (25) entre le bord supérieur du vantail (11, 21) et le chapeau supérieur (23) qui s'étend d'une manière parallèle dans l'état de fermeture, **caractérisée**
**en ce que** le levier d'entraînement (10) est formé à deux bras,
que l'extrémité du levier d'entraînement à deux bras opposée au vantail de passage (1) a une partie en saillie vers le bas (15) qui engage ladite configuration de butée dans la zone du bord supérieur du côté large (19) de la feuille (4) du vantail de base chargé de pression dans le cas d'une panique et
que l'extrémité du levier d'entraînement à deux bras (10) tourné vers le vantail de passage (1) a une épaule d'arrêt (16) en saillie ver le bas qui engage comme la configuration d'entraînement dans la zone du bord supérieur du côté large (18) de la feuille du vantail de passage (3) chargé de pression dans le cas d'une panique.

2. Porte selon la revendication 1, **caractérisée en ce que** le levier d'entraînement (10) est arrangé au-dessus du bord supérieur (11) de la feuille du vantail de base (4).

3. Porte selon la revendication 1 ou 2, **caractérisée en ce que** l'axe de rotation (12) du levier d'entraînement (10) est arrangé dans la feuille du vantail de base (4).

4. Porte selon la revendication 3, **caractérisée en ce que** l'axe de rotation (12) est supporté dans un élément en forme d'une tige (17), qui est logée à l'intérieur de la feuille du vantail de base (4) du son bord supérieur.

5. Porte selon l'une des revendications 1 à 4, **caractérisée en ce que** le levier d'entraînement (10) est chargé par ressort vers son support sur la configuration de butée (15).

6. Porte selon l'une des revendications 1 à 5, **caractérisée en ce que** l'épaule d'arrêt (16) est arrondie dans la zone d'application et/ou que dans la zone du bord du côté large (18) de la feuille du vantail de passage (3) est prévue une zone glissante en forme de bande en un matériau résistant à friction.

7. Porte selon l'une des revendications 1 à 6, **caractérisée en ce que** le levier d'entraînement (10) est fabriqué d'un profilé à angle droit, en particulier en acier. '

8. Porte selon l'une des revendications 4 à 7, **caractérisée en ce que** entre le levier d'entraînement (10) et la feuille du vantail de base (4) ou l'élément (17) recevant l'axe de rotation (12) est arrangé un ressort spiral ou un ressort à torsion.

9. Porte selon l'une des revendications 3 à 8, **caractérisée en ce que** le bras de levier (13) du levier d'entraînement (10) en saillie de l'axe de rotation (12) est une longueur plus grand que son bras de levier (14) opposé en saillie.
